# FASCICULE DE BREVET EUROPEEN

(11) **EP 1 886 940 B1**
(45) Date de publication et mention de la délivrance du brevet: **02.03.2011**
(21) Numéro de dépôt: 07113890.3
(22) Date de dépôt: 06.08.2007
(51) Int. Cl.: B65D 83/14

(54) **Dispositif de fixation, ensemble de distribution comprenant un tel dispositif, distributeur comprenant un tel ensemble et procédé de montage d'un tel distributeur**
Befestigungsvorrichtung, Abgabevorrichtung mit einer solchen Befestigungsvorrichtung, Abgabebehälter mit einer solchen Abgabevorrichtung und Verfahren zur Montage des Behälters
Fastening device, distribution assembly comprising such fastening device, dispensing container comprising such distribution assembly and method of assembly of such dispensing container

(30) Priorité: 09.08.2006 FR 0607240
(43) Date de publication de la demande: 13.02.2008
(73) Titulaire: REXAM DISPENSING SYSTEMS, 76470 Le Tréport (FR)
(72) Inventeur: Lompech, Hervé, 80220, Ansennes Bouttencourt (FR); Blondel, Didier, 76910, Criel Sur Mer (FR)
(74) Mandataire: Cabinet Plasseraud

(56) Documents cités:
- EP-A1- 1 186 546
- US-A1- 5 941 428
- US-A1- 2002 175 192
- US-B1- 6 253 941

## Description

L'invention se rapporte à un dispositif de fixation, un ensemble de distribution comprenant un tel dispositif, un distributeur comprenant un tel ensemble et un procédé de montage d'un te1 distributeur.

Plus particulièrement, l'invention se rapporte à un dispositif de fixation pour fixer un dispositif de distribution sur un conteneur comprenant un col tubulaire. Le dispositif de fixation comprend :
- un manchon de fixation comportant :
   · un plateau annulaire centré sur un axe central et s'étendant selon un plan radial par rapport à l'axe central,
   . une jupe annulaire qui s'étend axialement depuis le plateau, en étant centrée sur l'axe central, et qui présente une portion intermédiaire cylindrique voisine du plateau et une portion d'extrémité éloignée du plateau, ladite portion intermédiaire présentant une surface intérieure et une surface extérieure, ladite portion d'extrémité comportant une surface intérieure et une surface extérieure, ladite portion d'extrémité étant mobile entre :
      - un état libre dans lequel la surface extérieure de ladite portion d'extrémité fait saillie vers l'extérieur par rapport à la surface extérieure de la portion intermédiaire et la surface intérieure de ladite portion d'extrémité ne fait pas saillie vers l'intérieur par rapport à la surface intérieure de la portion intermédiaire, et
      - un état déformé dans lequel la surface intérieure de ladite portion d'extrémité fait saillie vers l'intérieur par rapport à la surface intérieure de la portion intermédiaire et la surface extérieure de ladite portion d'extrémité est alignée axialement avec la surface extérieure de la portion intermédiaire,
      - une bague de maintien adaptée pour loger entièrement le manchon de fixation et présentant une surface intérieure adaptée pour s'emmancher avec frottement sur la surface extérieure de la portion intermédiaire de la jupe.

Un tel dispositif de fixation peut notamment être utilisé pour fixer un dispositif de distribution de produit fluide, comme par exemple une pompe ou une valve, sur le col qui s'étend selon un axe longitudinal et dont une extrémité libre est pourvue d'un rebord saillant radialement par rapport à l'axe longitudinal.

Par exemple, le document US-4 773 553ou US 6 253 941décrit un manchon dimensionné pour recevoir un rebord d'un conteneur et pour être recouvert par une bague. La portion d'extrémité du manchon se trouve dans la trajectoire du déplacement de la bague et est déformée radialement vers l'intérieur sous le rebord pour fixer le manchon au rebord.

L'invention vise à améliorer le guidage de la bague lors de son déplacement sur le manchon ainsi que la tenue de la bague sur le manchon lorsque la bague recouvre le manchon.

A cet effet, l'invention propose un dispositif de fixation du type précité dans lequel le manchon de fixation comprend en outre une couronne qui s'étend axialement depuis le plateau à l'opposé de la jupe, ladite couronne ayant une surface extérieure qui est alignée axialement avec la surface extérieure de la portion intermédiaire de la jupe.

Ainsi, la couronne, sur la surface extérieure de laquelle la bague de maintien peut être emmanchée avec frottement, permet de positionner partiellement, de façon appropriée, la bague de maintien sur le manchon de fixation. La surface extérieure de la couronne permet également d'augmenter l'étendue des surfaces en contact entre la bague de maintien et le manchon de fixation et donc d'assurer un guidage satisfaisant de la bague lors de son emmanchement sur le manchon de fixation et d'améliorer la tenue de la bague de maintien sur le manchon de fixation.

Dans des modes de réalisation particuliers, le dispositif de fixation peut présenter, de manière éventuellement complémentaire, une ou plusieurs des dispositions suivantes :
- le plateau présente une surface inférieure qui comporte une zone d'appui, centrale, et une zone de centrage, périphérique, reliant ladite zone d'appui à la surface intérieure de la portion intermédiaire de la jupe, ladite zone de centrage étant évasée depuis ladite surface inférieure vers ladite surface intérieure de la portion intermédiaire : à l'état libre de la portion d'extrémité, la zone de centrage permet d'obtenir le positionnement et l'orientation adaptés du manchon de fixation lorsqu'il est disposé sur le rebord pour permettre l'emmanchement aisé de la bague de maintien,
- le dispositif de fixation comprend au moins une saillie qui s'étend sensiblement perpendiculairement depuis la surface intérieure de la bague de maintien et qui est adaptée pour pouvoir s'engager dans la surface extérieure de la portion intermédiaire de la jupe,
- la couronne comprend une extrémité libre présentant un chanfrein extérieur : cette disposition permet de faciliter l'engagement de la bague de maintien sur la couronne du manchon de fixation,
- le dispositif de fixation est globalement cylindrique de révolution autour de l'axe central.

Par ailleurs, l'invention a pour objet un ensemble de distribution comprenant un dispositif de fixation tel que défini ci-dessus et un dispositif de distribution, le plateau annulaire délimitant une ouverture centrée sur l'axe central et dans laquelle le dispositif de distribution est engagé de façon à s'étendre sensiblement selon l'axe central.

Dans des modes de réalisation particuliers, l'ensemble de distribution peut présenter, de manière éventuellement complémentaire, une ou plusieurs des dispositions suivantes :
- la bague de maintien est partiellement emmanchée avec frottement sur la surface extérieure de la couronne, au-dessus de la portion d'extrémité de la jupe, ladite portion d'extrémité étant à l'état libre,
- le manchon de fixation comprend une paroi intérieure annulaire qui s'étend axialement depuis le plateau et qui est adaptée pour recevoir le dispositif de distribution par emboîtement,
- le dispositif de distribution comprend un corps cylindrique selon un axe pourvu d'une collerette radiale par rapport à l'axe du corps, le plateau annulaire étant en appui sur la collerette.

En outre, l'invention propose un distributeur comprenant un ensemble de distribution tel que défini ci-dessus et un conteneur, lequel conteneur comprenant un col tubulaire selon un axe longitudinal dont une extrémité libre est pourvue d'un rebord saillant radialement par rapport à l'axe longitudinal, ledit col étant adapté pour que 1e dispositif de distribution puisse s'étendre à l'intérieur du col, la jupe du manchon de fixation étant adaptée pour loger entièrement le rebord et pour, à l'état déformé de la portion d'extrémité de la jupe, qu'au moins une partie de ladite portion d'extrémité soit disposée sous le rebord.

Dans des modes de réalisation particuliers, le distributeur peut présenter, de manière éventuellement complémentaire, une ou plusieurs des dispositions suivantes :
- la surface intérieure de la portion intermédiaire de la jupe présente une dimension, mesurée radialement par rapport à l'axe central du manchon de fixation, supérieure à une dimension extérieure maximale, mesurée radialement par rapport à l'axe longitudinal, du rebord : on limite ainsi les risques de disposer le manchon de fixation dans une orientation inappropriée qui pourrait entraîner un coincement, notamment un arc-boutement, du manchon de fixation sur le rebord ou une déformation du manchon de fixation empêchant l'emmanchement de la bague de maintien,
- le col est adapté pour que le dispositif de distribution puisse être emmanché avec frottement à l'intérieur du col,
- le dispositif de distribution s'étend à l'intérieur du col, le plateau reposant sur le rebord, la jupe logeant entièrement le rebord, la bague de maintien logeant entièrement le manchon de fixation, la portion d'extrémité de la jupe étant à l'état déformé de façon qu'au moins une partie de ladite portion d'extrémité est disposée sous le rebord.

L'invention propose également un procédé de montage d'un distributeur tel que défini ci-dessus, le procédé de montage prévoyant, à partir d'un conteneur comprenant un col tubulaire selon un axe longitudinal dont une extrémité libre est pourvue d'un rebord saillant radialement par rapport à l'axe longitudinal, et d'un ensemble de distribution tel que défini ci-dessus, les étapes suivantes :
- disposer l'ensemble de distribution sur le col de telle façon que l'axe central du manchon de fixation s'étende sensiblement coaxialement à l'axe longitudinal du col, le dispositif de distribution s'étendant à l'intérieur du col, le plateau reposant sur le rebord, la jupe logeant entièrement le rebord, la bague de maintien étant partiellement emmanchée avec frottement sur la surface extérieure de la couronne, au-dessus de la portion d'extrémité de la jupe, ladite portion d'extrémité étant à l'état libre,
- exercer sur la bague de maintien une sollicitation extérieure selon l'axe longitudinal, en direction du col, de façon à déplacer la bague de maintien par rapport au manchon de fixation jusqu'à ce qu'elle loge entièrement ledit manchon de fixation, la bague de maintien faisant passer la portion d'extrémité de la jupe de l'état libre à l'état déformé.

D'autres objets et avantages de l'invention apparaîtront à la lecture de la description qui suit, faite en référence aux dessins annexés dans lesquels :
- la figure 1 est une représentation en coupe longitudinale partielle d'un ensemble de distribution comprenant un dispositif de fixation selon un mode de réalisation de l'invention et un dispositif de distribution, le dispositif de fixation comprenant un manchon de fixation dont une portion extrême est dans un état libre,
- la figure 2 est une représentation en coupe longitudinale partielle d'un distributeur comprenant l'ensemble de distribution de la figue 1 monté sur un col d'un conteneur, la portion extrême étant dans un état déformé,
- la figure 3 est une représentation analogue à celle de la figure 2 dans laquelle le dispositif de distribution est actionné.

Sur les figures, les mêmes références désignent des éléments identiques ou similaires.

Les figures représentent un distributeur 1 comprenant un conteneur 3 à l'intérieur duquel un produit fluide à distribuer est disposé. Le produit fluide peut être, par exemple, un produit liquide du domaine de la pharmacie, de la cosmétique, de la parfumerie ou autre.

Le conteneur 3 peut comprendre un fond et une paroi généralement cylindrique qui s'étend autour d'un axe longitudinal 4 perpendiculaire au fond. Le conteneur 3 comprend un col tubulaire 6 qui peut s'étendre à l'opposé du fond sensiblement coaxialement à l'axe 4 du conteneur 3. Le col 6 délimite une ouverture 5 et présente une extrémité libre pourvue d'un rebord 2 saillant radialement par rapport à la l'axe longitudinal 4. Sur les figures, on prévoit que le rebord 2 puisse présenter une surface supérieure pourvue d'un jonc annulaire 14 en saillie de ladite surface supérieure.

Le distributeur comprend également un dispositif de distribution 7 monté dans l'ouverture 5 du col 6 est adapté pour prélever le produit fluide à l'intérieur du conteneur 3 et pour le délivrer vers l'extérieur.

Dans la suite de la description les termes « bas » ou « inférieur » et « haut » ou « supérieur » seront compris par rapport à l'orientation du conteneur 3 reposant sur le fond. Par ailleurs, les termes « intérieur » et « extérieur » font référence à des plans parallèles à l'axe longitudinal 4 situés respectivement à proximité et à distance de l'axe longitudinal 4.

Dans des exemples particuliers, le dispositif de distribution 7 peut former un dispositif actionnable manuellement permettant la distribution du produit fluide, notamment par pulvérisation, c'est-à-dire sous forme d'un aérosol comprenant des gouttelettes individuelles.

Le dispositif de distribution 7 peut comprendre un corps cylindrique 8 selon un axe, creux et comprenant une extrémité inférieure ouverte et une extrémité supérieure ouverte au voisinage de laquelle une collerette 15 annulaire s'étend radialement vers l'extérieur par rapport à l'axe du corps 8.

Un gicleur 10 monté dans l'extrémité supérieure ouverte du corps 8 est déplaçable en partie à l'intérieur du corps 8 en translation selon l'axe du corps.

A l'extrémité inférieure également ouverte, le corps 8 peut éventuellement présenter une paroi tubulaire de fixation 11 recevant un tube plongeur 12 par emmanchement. L'extrémité inférieure libre du tube plongeur 12 peut reposer à proximité du fond du conteneur 3 de sorte à mettre en communication fluidique, avec le conteneur 3, le gicleur 10 dont l'extrémité supérieure fait saillie de l'ouverture 5 du conteneur 3. Le gicleur 10 peut ainsi délivrer le produit fluide. Un actionneur 9 éventuellement pourvu d'une buse de sortie 13 peut être monté sur l'extrémité supérieure du gicleur 10.

Le dispositif de distribution 7 peut être une valve montée sur le conteneur 3 pressurisé et dans laquelle le gicleur 10 comprend au moins un orifice obturable pouvant être mis en communication fluidique avec l'intérieur du corps 8. En variante, le dispositif de distribution 7 peut être une pompe comprenant une chambre de compression délimitée par un clapet d'admission à proximité de l'extrémité inférieure du corps 8 et un piston solidaire de la base du gicleur 10 et déplaçable de façon étanche à l'intérieur du corps 8.

Le dispositif de distribution 7 peut être monté sur le col 6 du conteneur 3 de façon à s'étendre à l'intérieur du col 6 coaxialement à l'axe longitudinal 4.

Dans le mode de réalisation représenté sur les figures 2 et 3, la collerette 15 est prévue pour pouvoir reposer sur la surface supérieure du rebord 2 en étant entouré par le jonc 14. En outre, le col 6 du conteneur 3 et le corps 8 du dispositif de distribution peuvent présenter des dimensions mesurées radialement par rapport à l'axe longitudinal 4 telles que le dispositif de distribution 7 soit emmanché avec un très faible jeu radial à l'intérieur du col 6. Cette réalisation permet d'assurer, au moins partiellement, le maintien du dispositif de distribution 7 dans le col 6 et l'étanchéité entre le dispositif de distribution 7 et le col 6.

Pour fixer le dispositif de distribution au col 6 du conteneur 3, on prévoit d'utiliser un dispositif de fixation qui comprend un manchon de fixation 20 et une bague de maintien 21. Le manchon de fixation 20 est notamment prévu pour associer le dispositif de distribution 7 au col 6 du conteneur 3. La bague de maintien 21 est notamment prévue pour maintenir le manchon de fixation dans un état dans lequel il associe le dispositif de distribution 7 au col 6 du conteneur 3.

Dans un exemple particulier, on peut prévoir que le col 6 du conteneur 3 et le rebord 2 soient cylindriques de révolution autour de l'axe longitudinal 4, de sorte à présenter respectivement des sections sensiblement circulaires. On prévoit alors de la même manière que le dispositif de fixation soit globalement cylindrique de révolution autour d'un axe central 22. Les dimensions mesurées radialement par rapport à l'axe longitudinal 4 et à l'axe central 22 peuvent alors correspondre à des diamètres.

Le manchon de fixation 20 peut être réalisé en un matériau déformable et comporte :
. un plateau 25 annulaire centré sur l'axe central 22 et s'étendant selon un plan radial par rapport à l'axe central 22, une jupe annulaire 26 qui s'étend axialement, c'est-à-dire selon l'axe central 22, depuis le plateau 25, par exemple depuis le bord extérieur du plateau 25, en étant centrée sur l'axe central 22, et
. une couronne 27 qui s'étend axialement depuis le plateau 25 à l'opposé de la jupe 26.

En particulier, sur les figures, le plateau 25 peut comprendre une paroi intérieure 28 annulaire qui s'étend axialement depuis le bord intérieur du plateau 25 en délimitant une ouverture 29 centrée sur l'axe central 22. Le plateau 25 peut notamment présenter une surface inférieure qui comporte une zone d'appui 25a, centrale, et une zone de centrage 25b, périphérique, évasée depuis la surface inférieure.

La jupe 26 présente une portion intermédiaire 26a cylindrique, voisine du plateau 25 et destinée à entourer le rebord 2, et une portion d'extrémité 26b, éloignée du plateau 25 et destinée à être déformée sous le rebord 2. La jupe 26 peut être circonférentiellement continue ou présenter une succession de fentes s'étendant suivant l'axe longitudinal 4 dans la portion intermédiaire 26a et dans la portion d'extrémité 26b et délimitant une pluralité de pattes longitudinales.

La portion intermédiaire 26a présente une surface extérieure et une surface intérieure destinée à venir en regard d'une surface axiale extérieure du rebord 2. Dans l'exemple représenté, du fait de la symétrie de révolution, on peut prévoir que la surface intérieure de la portion intermédiaire 26a ait un diamètre intérieur sensiblement constant et que la surface extérieure de la portion intermédiaire 26a ait un diamètre extérieur sensiblement constant. La surface intérieure de la portion intermédiaire 26a peut être reliée à la zone d'appui 25a du plateau 25 par la zone de centrage 25b. La zone de centrage 25b peut alors être inclinée en s'élargissant depuis la zone d'appui 25a vers la surface intérieure de la portion intermédiaire 26a de la jupe 26.

La portion d'extrémité 26b est mobile entre un état libre, représenté sur la figure 1, et un état déformé, représenté sur les figures 2 et 3.

Dans l'état libre, la portion d'extrémité 26b présente une surface extérieure qui fait saillie vers l'extérieur par rapport à la surface extérieure de la portion intermédiaire 26a, et une surface intérieure qui ne fait pas saillie vers l'intérieur par rapport à la surface intérieure de la portion intermédiaire 26a. On peut prévoir que la surface extérieure de la portion d'extrémité à l'état libre soit inclinée ou courbe avec une pente ou une courbure régulière, de sorte que la portion d'extrémité 26b à l'état libre peut présenter une surface extérieure de type came.

Ainsi, sur la figure 1, à l'état libre, la surface extérieure de la portion d'extrémité 26b peut présenter un diamètre strictement supérieur au diamètre extérieur de la surface extérieure de la portion intermédiaire 26a. Le manchon de fixation 20 a alors une surface extérieure qui présente un évasement vers l'extérieur au voisinage de la portion d'extrémité 26b.

Et la surface intérieure de la portion d'extrémité 26b peut présenter un diamètre sensiblement constant supérieur au diamètre intérieur de la surface intérieure de la portion intermédiaire 26a. On peut toutefois prévoir que le diamètre de la surface intérieure de la portion d'extrémité 26b soit égal au diamètre intérieur de la surface intérieure de la portion intermédiaire 26a. On peut également prévoir que le diamètre de la surface intérieure de la portion d'extrémité 26b augmente depuis un diamètre minimum adjacent à la portion intermédiaire 26a et qui est supérieur ou égal au diamètre intérieur de la surface intérieure de la portion d'extrémité 26b.

Dans l'état déformé, la surface intérieure de la portion d'extrémité 26b fait saillie vers l'intérieur par rapport à la surface intérieure de la portion intermédiaire 26a et la surface extérieure de la portion d'extrémité 26b est alignée axialement avec la surface extérieure de la portion intermédiaire 26a.

Ainsi, sur les figures 2 et 3, à l'état déformé, la surface extérieure de la portion d'extrémité 26b peut présenter un diamètre constant égal au diamètre extérieur de la surface extérieure de la portion intermédiaire 26a.

Et la surface intérieure de la portion d'extrémité 26b peut présenter un diamètre strictement inférieur au diamètre intérieur de la surface intérieure de la portion intermédiaire 26a. Le manchon de fixation 20 a alors une surface intérieure qui présente une restriction vers l'intérieur au voisinage de la portion d'extrémité 26b.

La couronne 27, qui peut être continue ou discontinue, a une surface extérieure qui est alignée axialement avec la surface extérieure de la portion intermédiaire 26a de la jupe 26.

Comme on peut le voir sur les figures, le dispositif de distribution 7 est engagé dans l'ouverture 29 du plateau 25 de façon à s'étendre sensiblement selon l'axe central 22. La paroi intérieure 28 peut alors être adaptée pour recevoir une douille 30 solidaire du gicleur 10 du dispositif de distribution 7 de façon à pouvoir guider le déplacement du gicleur 10. Et la zone d'appui 25a du plateau 25 repose sur la collerette 15 du dispositif de distribution 7.

La jupe 26 du manchon de fixation 20 peut être adaptée pour loger entièrement le rebord 2. En particulier, la jupe peut présenter une dimension selon l'axe centrale 22 supérieure ou égale à la dimension selon l'axe longitudinal 4 du rebord 2. Et la surface intérieure de la portion intermédiaire 26a peut présenter une dimension, mesurée radialement par rapport à l'axe central 22 du manchon de fixation 20, dans l'exemple représenté un diamètre, supérieure à une dimension extérieure maximale, mesurée radialement par rapport à l'axe longitudinal 4, dans l'exemple représenté un diamètre, du rebord 2. La portion intermédiaire 26a peut présenter une dimension selon l'axe centrale 22 telle que, lorsque la jupe 26 est disposée sur le rebord 2, la surface intérieure de la portion intermédiaire 26a entoure la surface axiale extérieure du rebord 2 et place la portion d'extrémité 26b à proximité d'une surface inférieure du rebord 2.

La jupe 26 est également adaptée pour qu'à l'état déformé de la portion d'extrémité 26b, au moins une partie de la portion d'extrémité 26b soit disposée sous le rebord 2 pour permettre la fixation, entre le plateau 25 et la portion d'extrémité 26b, du manchon de fixation 20 sur le rebord 2.

Ainsi, lorsque le dispositif de distribution 7 est engagé à l'intérieur du col 6 en vue de sa fixation sur le col 6, la zone d'appui 25a du plateau 25 peut reposer, de manière indirecte par l'intermédiaire de la collerette 15, sur le rebord 2. La zone de centrage 25b peut venir en contact périphérique étanche avec un bord extérieur du rebord 2. Et la jupe 26 peut être disposée autour du rebord 2 en le recouvrant.

Une telle réalisation dans laquelle, à l'état libre de la portion d'extrémité 26b, aucune surface intérieure ne fait saillie vers l'intérieur permet de simplifier le montage sur le col 6 de l'ensemble comprenant le dispositif de fixation et le dispositif de distribution 7. Cette réalisation permet d'éviter également la disposition du manchon de fixation selon une orientation inappropriée qui risquerait de coincer le manchon de fixation 20 et/ou de déformer le manchon de fixation 20 de telle manière que le montage de la bague de maintien 21 devienne impossible. Par ailleurs, la jupe 26 pouvant présenter, à l'état libre de la portion d'extrémité 26b, une surface intérieure dont le diamètre est supérieur au diamètre du rebord, permet de limiter encore les risques de coincement. Et la zone de centrage 25b simplifie le positionnement et l'orientation du manchon de fixation 20.

Dans d'autres modes de fixation, notamment lorsque le corps 8 du dispositif de distribution 7 est dépourvu de collerette 15 et/ou lorsque le corps 8 s'étend à l'intérieur du col 6 avec un contact partiel voire sans contact, on peut prévoir que le plateau 25, et par exemple la paroi intérieure 28, soit adapté pour recevoir le dispositif de distribution 7, par exemple par emboîtement et, éventuellement, pour former une étanchéité. Le plateau 25 peut alors reposer directement sur le rebord 2, par exemple sur le jonc 14. Par ailleurs, la jupe 26 peut être adaptée pour être emmanchée avec frottement sur le rebord 2 de sorte à permettre le maintien du manchon de fixation 20 et la formation d'une étanchéité entre le manchon de fixation 20 et le rebord 2.

La bague de maintien 21 peut comprendre une paroi latérale 31 annulaire selon un axe et une bordure annulaire 32 qui s'étend radialement par rapport à l'axe de la paroi latérale 31, vers l'axe, depuis une extrémité de la paroi latérale 31.

La bague de maintien 21 est adaptée pour loger entièrement le manchon de fixation 20. En particulier, la dimension de la bague de maintien selon l'axe de la paroi latérale 31 est supérieure ou égal à la dimension selon l'axe centrale 22 du manchon de fixation 20. En outre, la paroi latérale 31 présente une surface intérieure adaptée pour s'emmancher avec frottement sur la surface extérieure de la portion intermédiaire 26a cylindrique de la jupe 26 et donc avec la surface extérieure de la couronne 27. Dans l'exemple, la surface intérieure de la paroi latérale 31 présente un diamètre sensiblement égal, ou inférieur en étant proche, au diamètre extérieur de la surface extérieure de la portion intermédiaire 26a de la jupe 26 et de la couronne 27.

De cette manière, comme représenté sur figure 1, la paroi latérale 31 de la bague de maintien 21 peut être partiellement emmanchée, par son extrémité opposée à la bordure 32, avec frottement sur la surface extérieure de la couronne 27, et éventuellement sur la portion intermédiaire 26a, coaxialement à l'axe central 22, au-dessus de la portion d'extrémité 26b de la jupe 26. Dans cette position, la portion d'extrémité 26b est à l'état libre. Pour simplifier l'engagement de la bague de maintien 21 sur la couronne 27, on peut prévoir que la couronne 27 comprenne une extrémité libre présentant un chanfrein extérieur 33.

On peut ainsi former un ensemble de distribution comprenant le dispositif de fixation et le dispositif de distribution 7 et qui peut être pré-assemblé.

Par ailleurs, pour améliorer la tenue de la bague de maintien 20 sur la couronne 27, une ou plusieurs saillies 34 peuvent s'étendre sensiblement perpendiculairement depuis la surface intérieure de la paroi latérale 31 pour pouvoir s'engager dans la surface extérieure de la couronne 27.

Lorsque la bague de maintien 20 loge complètement le manchon de fixation 21 comme représenté sur les figures 2 et 3, la paroi latérale 31 est emmanchée avec frottement sur toute la surface extérieure du manchon de fixation 20, à savoir les surfaces extérieures de la couronne 27 et des portions intermédiaire 26a et d'extrémité 26b, la portion d'extrémité 26b se trouvant en état déformé et la ou les saillies 34 s'engageant dans la surface extérieure de la portion intermédiaire 26a de la jupe 26.

La bordure 32 peut délimiter une ouverture permettant le passage de l'actionneur 9. En outre, la dimension, mesurée selon l'axe de la bague de maintien 21, de la paroi latérale 31 peut être prévue pour que ladite paroi latérale 31 puisse venir en butée sur le conteneur 3.

En relation avec les figures, on décrit maintenant un procédé de montage d'un distributeur tel que décrit ci-dessus.

On prévoit le conteneur 3 et l'ensemble de distribution pré-assemblé représenté sur la figure 1 dans lequel le gicleur 10 du dispositif de distribution 7 est engagé dans l'ouverture 29 du manchon de fixation 20, la zone d'appui 25a de plateau 25 repose sur la collerette 15 du corps 8 et la bague de maintien 21 est emmanchée avec frottement sur la couronne 27, et éventuellement sur la portion intermédiaire 26a, au dessus de la portion d'extrémité 26b à l'état libre.

On dispose l'ensemble de distribution pré-assemblé sur le col 6 du conteneur de telle façon que l'axe central 22 du manchon de fixation 20 s'étende sensiblement coaxialement à l'axe longitudinal 4 du col 6. Dans cette position, le dispositif de distribution 7 s'étend à l'intérieur du col 6, la collerette 15, sur laquelle repose le plateau 25, repose sur le rebord 2, la jupe 26 loge entièrement le rebord 2 et la bague de maintien 21 est partiellement emmanchée avec frottement sur la surface extérieure de la couronne 27, au-dessus de la portion d'extrémité 26b de la jupe 26, ladite portion d'extrémité 26b à l'état libre faisant saillie vers l'extérieur.

On exerce ensuite sur la bague de maintien 21 une sollicitation extérieure selon l'axe longitudinal 4, en direction du col 6, de façon à déplacer la bague de maintien 21 par rapport au manchon de fixation 20. Au cours du déplacement, la bague de maintien 21 coulisse le long des surfaces extérieures de la couronne 27 et de la portion intermédiaire 26a puis rencontre la surface extérieure de la portion d'extrémité 26b. En coulissant sur la surface extérieure de la portion d'extrémité 26b, la bague de maintien 21 déforme et rabat la portion d'extrémité 26b jusqu'à ce qu'elle loge entièrement le manchon de fixation 20. De cette manière, la bague de maintien 21 fait passer la portion d'extrémité 26b de la jupe 26 de l'état libre à l'état déformé dans lequel la surface intérieure de la portion extrême 26b s'étend au moins partiellement sous le rebord pour fixer le manchon de fixation sur le rebord 2 entre le plateau 25 et la portion extrême 26b.

## Revendications

1. Dispositif de fixation pour fixer un dispositif de distribution (7) sur un conteneur (3) comprenant un col (6) tubulaire, ledit dispositif de fixation comprenant :
- un manchon de fixation (20) comportant :
. un plateau (25) annulaire centré sur un axe central (22) et s'étendant selon un plan radial par rapport à l'axe central (22), le plateau (25) présentant une surface inférieure qui comporte une zone d'appui (25a), centrale, et une zone de centrage (25b), périphérique,
. une jupe (26) annulaire qui s'étend axialement depuis le plateau (25), en étant centrée sur l'axe central (22), et qui présente une portion intermédiaire (26a) cylindrique voisine du plateau (25) et une portion d'extrémité (26b) éloignée du plateau (25), ladite portion intermédiaire (26a) étant destinée à entourer une partie du col en regard d'une surface axiale extérieure de ladite partie du col, ladite portion intermédiaire (26a) présentant une surface intérieure et une surface extérieure, la surface intérieure de la portion intermédiaire (26a) de la jupe (26) étant reliée à la zone d'appui (25a) du plateau par la zone de centrage (25b) du plateau, ladite zone de centrage (25b) étant évasée depuis ladite zone d'appui (25a) vers ladite surface intérieure de la portion intermédiaire (26a), ladite portion d'extrémité (26b) comportant une surface intérieure et une surface extérieure, ladite portion d'extrémité (26b) étant mobile entre :
- un état libre dans lequel la surface extérieure de ladite portion d'extrémité (26b) fait saillie vers l'extérieur par rapport à la surface extérieure de la portion intermédiaire (26a) et la surface intérieure de ladite portion d'extrémité (26b) ne fait pas saillie vers l'intérieur par rapport à la surface intérieure de la portion intermédiaire (26a), et
- un état déformé dans lequel la surface intérieure de ladite portion d'extrémité (26b) fait saillie vers l'intérieur par rapport à la surface intérieure de la portion intermédiaire (26a) et la surface extérieure de ladite portion d'extrémité (26b) est alignée axialement avec la surface extérieure de la portion intermédiaire (26a),
- une bague de maintien (21) adaptée pour loger entièrement le manchon de fixation (20) et présentant une surface intérieure adaptée pour s'emmancher avec frottement sur la surface extérieure de la portion intermédiaire (26a) de la jupe (26),
ledit dispositif de fixation étant **caractérisé en ce que** le manchon de fixation (20) comprend en outre une couronne (27) qui s'étend axialement depuis le plateau (25) à l'opposé de la jupe (26), ladite couronne (27) ayant une surface extérieure qui est alignée axialement avec la surface extérieure de la portion intermédiaire (26a) de la jupe (26).

2. Dispositif de fixation selon la revendication 1, comprenant au moins une saillie (34) qui s'étend sensiblement perpendiculairement depuis la surface intérieure de la bague de maintien (21) et qui est adaptée pour pouvoir s'engager dans la surface extérieure de la portion intermédiaire (26a) de la jupe (26).

3. Dispositif de fixation selon l'une quelconque des revendications 1 et 2, dans lequel la couronne (27) comprend une extrémité libre présentant un chanfrein extérieur (33).

4. Dispositif de fixation selon l'une quelconque des revendications 1 à 3, étant globalement cylindrique de révolution autour de l'axe central (22).

5. Ensemble de distribution comprenant un dispositif de fixation selon l'une quelconque des revendications 1 à 4 et un dispositif de distribution (7), le plateau (25) annulaire délimitant une ouverture (29) centrée sur l'axe central (22) et dans laquelle le dispositif de distribution (7) est engagé de façon à s'étendre sensiblement selon l'axe central (22).

6. Ensemble de distribution selon la revendication 5, dans lequel la bague de maintien (21) est partiellement emmanchée avec frottement sur la surface extérieure de la couronne (27), au-dessus de la portion d'extrémité (26b) de la jupe (26), ladite portion d'extrémité (26b) étant à l'état libre.

7. Ensemble de distribution selon la revendication 5 ou 6, dans lequel le manchon de fixation (20) comprend une paroi intérieure (28) annulaire qui s'étend axialement depuis le plateau (25) et qui est adaptée pour recevoir le dispositif de distribution (7) par emboîtement.

8. Ensemble de distribution selon l'une quelconque des revendications 5 à 7, dans lequel le dispositif de distribution (7) comprend un corps (8) cylindrique selon un axe pourvu d'une collerette (15) radiale par rapport à l'axe du corps (8), le plateau (25) annulaire étant en appui sur la collerette (15).

9. Distributeur comprenant un ensemble de distribution selon l'une quelconque des revendications 5 à 8 et un conteneur (3), lequel conteneur (3) comprenant un col (6) tubulaire selon un axe longitudinal (4) dont une extrémité libre est pourvue d'un rebord (2) saillant radialement par rapport à l'axe longitudinal (4), ledit col (6) étant adapté pour que le dispositif de distribution (7) puisse s'étendre à l'intérieur du col (6), la jupe (26) du manchon de fixation (20) étant adaptée pour loger entièrement le rebord (2) et pour, à l'état déformé de la portion d'extrémité (26b) de la jupe (26), qu'au moins une partie de ladite portion d'extrémité (26b) soit disposée sous le rebord (2).

10. Distributeur selon la revendication 9, dans lequel la surface intérieure de la portion intermédiaire (26a) de la jupe (26) présente une dimension, mesurée radialement par rapport à l'axe central (22) du manchon de fixation (20), supérieure à une dimension extérieure maximale, mesurée radialement par rapport à l'axe longitudinal (4), du rebord (2).

11. Distributeur selon la revendication 9 ou 10, dans lequel le col (6) est adapté pour que le dispositif de distribution (7) puisse être emmanché avec frottement à l'intérieur du col (6).

12. Distributeur selon l'une quelconque des revendications 9 à 11, dans lequel le dispositif de distribution (7) s'étend à l'intérieur du col (6), le plateau (25) reposant sur le rebord (2), la jupe (26) logeant entièrement le rebord (2), la bague de maintien (21) logeant entièrement le manchon de fixation (20), la portion d'extrémité (26b) de la jupe (26) étant à l'état déformé de façon qu'au moins une partie de ladite portion d'extrémité (26b) est disposée sous le rebord (2).

13. Procédé de montage d'un distributeur selon la revendication 12, le procédé de montage prévoyant, à partir d'un conteneur (3) comprenant un col (6) tubulaire selon un axe longitudinal (4) dont une extrémité libre est pourvue d'un rebord (2) saillant radialement par rapport à l'axe longitudinal (4), et d'un ensemble de distribution selon l'une quelconque des revendications 5 à 8, les étapes suivantes :
- disposer l'ensemble de distribution sur le col de telle façon que l'axe central (22) du manchon de fixation (20) s'étende sensiblement coaxialement à l'axe longitudinal (4) du col (6), le dispositif de distribution (7) s'étendant à l'intérieur du col (6), le plateau (25) reposant sur le rebord (2), la jupe (26) logeant entièrement le rebord (2), la bague de maintien (21) étant partiellement emmanchée avec frottement sur la surface extérieure de la couronne (27), au-dessus de la portion d'extrémité (26b) de la jupe (26), ladite portion d'extrémité (26b) étant à l'état libre,
- exercer sur la bague de maintien (21) une sollicitation extérieure selon l'axe longitudinal (4), en direction du col (6), de façon à déplacer la bague de maintien (21) par rapport au manchon de fixation (20) jusqu'à ce qu'elle loge entièrement ledit manchon de fixation (20), la bague de maintien (21) faisant passer la portion d'extrémité (26b) de la jupe (26) de l'état libre à l'état déformé.

## Claims

1. Fastening device for fastening a dispensing device (7) to a container (3) comprising a tubular neck (6), said fastening device comprising:
- a fastening sleeve (20) comprising:
an annular plate (25) centred on a central axis (22) and extending along a plane radial with respect to the central axis (22), the plate (25) having a lower surface which comprises a support zone (25a), situated centrally, and a centring zone (25b), situated peripherally,
. an annular skirt (26) which extends axially from the plate (25), centred on the central axis (22), and which has a cylindrical intermediate portion (26a) adjacent to the plate (25) and an end portion (26b) remote from the plate (25), said intermediate portion (26a) being adapted to surround a portion of the neck and to face an external axial surface of said portion of the neck, said intermediate portion (26a) having an internal surface and an external surface, the internal surface of the intermediate portion (26a) of the skirt (26) being connected to the support zone (25a) of the plate by the centring zone (25b) of the plate, said centring zone (25b) being flared from said support zone (25a) toward said internal surface of the intermediate portion (26a), said end portion (26b) comprising an internal surface and an external surface, said end portion (26b) being movable between:
- a free state, in which the external surface of said end portion (26b) projects towards the outside in relation to the external surface of the intermediate portion (26a), and the internal surface of said end portion (26b) does not project towards the inside in relation to the internal surface of the intermediate portion (26a), and
- a deformed state, in which the internal surface of said end portion (26b) projects towards the inside in relation to the internal surface of the intermediate portion (26a), and the external surface of said end portion (26b) is in axial alignment with the external surface of the intermediate portion (26a),
- a retaining ring (21) adapted to entirely accommodate the fastening sleeve (20) and having an internal surface adapted to be press fitted with friction on the external surface of the intermediate portion (26a) of the skirt (26),
said fastening device being **characterised in that** the fastening sleeve (20) further comprises a crown (27) which extends axially from the plate (25) opposite the skirt (26), said crown (27) having an external surface that is in axial alignment with the external surface of the intermediate portion (26a) of the skirt (26).

2. Fastening device according to claim 1, comprising at least one projection (34) which extends substantially perpendicularly from the internal surface of the retaining ring (21), and which is adapted to enable engagement with the external surface of the intermediate portion (26a) of the skirt (26).

3. Fastening device according to any of claims 1 and 2, wherein the crown (27) comprises a free end having an external chamfer (33).

4. Fastening device according to any of claims 1 to 3, being globally cylindrical of revolution about the central axis (22).

5. Dispensing assembly comprising a fastening device according to any of claims 1 to 4 and a dispensing device (7), the annular plate (25) delimiting an opening (29) centred on the central axis (22), and into which the dispensing device (7) is mounted so as to extend substantially along the central axis (22).

6. Dispensing assembly according to claim 5, wherein the retaining ring (21) is partially press fitted with friction on the external surface of the crown (27), above the end portion (26b) of the skirt (26), said end portion (26b) being in the free state.

7. Dispensing assembly according to claim 5 or 6, wherein the fastening sleeve (20) comprises an annular internal wall (28), which extends axially from the plate (25) and which is adapted to receive the dispensing device (7) with a fitting engagement.

8. Dispensing assembly according to any of claims 5 to 7, wherein the dispensing device (7) comprises a cylindrical body (8) extending along an axis and provided with a flange (15) radial with respect to the axis of the body (8), the annular plate (25) resting on the flange (15).

9. Dispenser comprising a dispensing assembly according to any of claims 5 to 8 and a container (3), which container (3) comprises a tubular neck (6) extending along a longitudinal axis (4), of which a free end is provided with a rim (2) projecting radially with respect to the longitudinal axis (4), said neck (6) being adapted to enable the dispensing device (7) to extend into the neck (6), the skirt (26) of the fastening sleeve (20) being adapted to entirely accommodate the rim (2), and, in the deformed state of the end portion (26b) of the skirt (26), to enable at least one part of said end portion (26b) to be arranged beneath the rim (2).

10. Dispenser according to claim 9, wherein the internal surface of the intermediate portion (26a) of the skirt (26) has a dimension, measured radially in relation to the central axis (22) of the fastening sleeve (20), that is greater than a maximum external dimension of the rim (2), measured radially in relation to the longitudinal axis (4).

11. Dispenser according to claims 9 or 10, wherein the neck (6) is adapted to enable the dispensing device (7) to be press fitted with friction into the neck (6).

12. Dispenser according to any of claims 9 to 11, wherein the dispensing device (7) extends into the neck (6), the plate (25) resting on the rim (2), the skirt (26) entirely accommodating the rim (2), the retaining ring (21) entirely accommodating the fastening sleeve (20), the end portion (26b) of the skirt (26) being in the deformed state so that at least one part of said end portion (26b) is arranged beneath the rim (2).

13. Method of assembling a dispenser according to claim 12, said method providing for the following steps, starting from a container (3) comprising a tubular neck (6) extending along a longitudinal axis (4), of which a free end is provided with a rim (2) projecting radially with respect to the longitudinal axis (4), and from a dispensing assembly according to any of claims 5 to 8:
- positioning the dispensing assembly on the neck so that the central axis (22) of the fastening sleeve (20) extends substantially coaxially with the longitudinal axis (4) of the neck (6), the dispensing device (7) extending into the neck (6), the plate (25) resting on the rim (2), the skirt (26) entirely accommodating the rim (2), the retaining ring (21) being partially press fitted with friction on the external surface of the crown (27), above the end portion (26b) of the skirt (26), said end portion (26b) being in the free state,
- exerting an external force on the retaining ring (21) along the longitudinal axis (4), toward the neck (6), so as to move the retaining ring (21) with respect to the fastening sleeve (20) until it entirely accommodates said fastening sleeve (20), the retaining ring (21) causing the end portion (26b) of the skirt (26) to pass from the free state to the deformed state.

## Patentansprüche

1. Befestigungsvorrichtung zur Befestigung einer Abgabevorrichtung (7) auf einem Behälter (3), welcher einen röhrenförmigen Hals (6) umfasst, wobei die Befestigungsvorrichtung umfasst:
- einen Befestigungsstutzen (20), umfassend:
. eine ringförmige Scheibe (25), die auf einer zentralen Achse (22) zentriert ist und sich in einer Radialebene in Bezug auf die Zentralachse (22) erstreckt, wobei die Scheibe (25) eine untere Oberfläche mit einem zentralen Auflagebereich (25a) und einem peripheren Zentrierungsbereich (25b) aufweist,
. eine ringförmige Ummantelung (26), die sich axial von der Scheibe (25) erstreckt, wobei sie auf der Zentralachse (22) zentriert ist, und einen zylindrischen Zwischenabschnitt (26a) angrenzend an die Scheibe (25) und einen Endabschnitt (26b) in Entfernung von der Scheibe (25) aufweist, wobei der Zwischenabschnitt (26a) dazu bestimmt ist, einen Teil des Halses gegenüber einer äußeren axialen Oberfläche dieses Teil des Halses zu umgeben, wobei der Zwischenabschnitt (26a) eine innere Oberfläche und eine äußere Oberfläche aufweist, wobei die innere Oberfläche des Zwischenabschnitts (26a) der Ummantelung (26) durch den Zentrierungsbereich (25b) der Scheibe mit dem Auflagebereich (25a) der Scheibe verbunden ist, wobei sich der Zentrierungsbereich (25b) von dem Auflagebereich (25a) zu der inneren Oberfläche des Zwischenabschnitts (26a) hin aufweitet, wobei der Endabschnitt (26b) eine innere Oberfläche und eine äußere Oberfläche aufweist, wobei der Endbereich (26b) beweglich ist zwischen:
- einem freien Zustand, in dem die äußere Oberfläche des Endabschnitts (26b) in Bezug auf die äußere Oberfläche des Zwischenabschnitts (26a) nach Außen vorspringt, und die innere Oberfläche des Endabschnitts (26b) in Bezug auf die innere Oberfläche des Zwischenabschnitts (26a) nicht nach Innen vorspringt, und
- einem verformten Zustand, in dem die innere Oberfläche des Endabschnitts (26b) in Bezug auf die innere Oberfläche des Zwischenabschnitts (26a) nach Innen vorspringt, und die äußere Oberfläche des Endabschnitts (26b) axial mit der äußeren Oberfläche des Zwischenabschnitts (26a) ausgerichtet ist,
- ein Stützlager (21), der zur Aufnahme des gesamten Befestigungsstutzens (20) ausgebildet ist und eine innere Oberfläche aufweist, die derart ausgebildet ist, dass sie sich mit Reibung auf die äußere Oberfläche des Zwischenabschnitts (26a) der Ummantelung (26) aufdrückt,
wobei die Befestigungsvorrichtung **dadurch gekennzeichnet ist, dass** der Befestigungsstutzen (20) des Weiteren einen Kranz (27) umfasst, der sich gegenüberliegend der Ummantelung (26) axial von der Scheibe (25) erstreckt, wobei der Kranz (27) eine äußere Oberfläche aufweist, die axial mit der äußeren Oberfläche des Zwischenabschnitts (26a) der Ummantelung (26) ausgerichtet ist.

2. Befestigungsvorrichtung gemäß Anspruch 1, umfassend wenigstens einen Vorsprung (34), der sich in etwa senkrecht von der inneren Oberfläche des Stützlagers (21) erstreckt und derart ausgebildet ist, dass er in die äußere Oberfläche des Zwischenabschnitts (26a) der Ummantelung (26) eingreifen kann.

3. Befestigungsvorrichtung nach irgendeinem der Ansprüche 1 und 2, wobei der Kranz (27) ein freies Ende umfasst, das eine äußere Abschrägung (33) aufweist.

4. Befestigungsvorrichtung nach irgendeinem der Ansprüche 1 bis 3, welche insgesamt zylindrisch um die Zentralachse (22) herum ausgebildet ist.

5. Abgabesystem, umfassend eine Befestigungsvorrichtung gemäß irgendeinem der Ansprüche 1 bis 4 und eine Abgabevorrichtung (7), wobei die ringförmige Scheibe (25) eine zentrische Öffnung (29) auf der zentralen Achse (22) abgrenzt, und wobei die Abgabevorrichtung (7) derart eingeführt ist, dass sie sich in etwa entsprechend der Zentralachse (22) erstreckt.

6. Abgabesystem gemäß Anspruch 5, wobei der Stützlager (21) oberhalb des Endabschnitts (26b) der Ummantelung (26) zum Teil auf die äußere Oberfläche des Kranzes (27) mit Reibung aufgedrückt ist, wobei der Endabschnitt (26b) im freien Zustand vorliegt.

7. Abgabesystem gemäß Anspruch 5 oder 6, wobei der Befestigungsstutzen (20) eine ringförmige innere Wand (28) umfasst, die sich axial von der Scheibe (25) erstreckt und ausgebildet ist, die Abgabevorrichtung (7) durch Einstecken aufzunehmen.

8. Abgabesystem nach irgendeinem der Ansprüche 5 bis 7, wobei das Abgabesystem (7) einen zylindrischen Körper (8), entsprechend einer Achse, der mit einem in Bezug auf die Achse des Körpers (8) radialen Kragen (15) versehen ist, umfasst, wobei die ringförmige Scheibe (25) auf dem Kragen (15) aufliegt.

9. Spender umfassend ein Abgabesystem gemäß irgendeinem der Ansprüche 5 bis 8 und einen Behälter (3), wobei der Behälter einen röhrenförmigen Hals (6) entsprechend einer Längsachse (4) umfasst, bei dem ein freies Ende mit einer Einfassung (2) versehen ist, die radial in Bezug auf die Längsachse (4) vorspringt, wobei der Hals (6) derart ausgebildet ist, dass sich die Abgabevorrichtung (7) in das Innere des Halse (6) erstrecken kann, wobei die Ummantelung (26) des Befestigungsstutzens (20) derart ausgebildet ist, dass sie gänzlich die Einfassung (2) aufnimmt, und dass, im verformten Zustand des Endabschnitts (26b) der Ummantelung (26), wenigstens ein Teil des Endabschnitts (26b) unterhalb der Einfassung (2) angeordnet ist.

10. Spender gemäß Anspruch 9, wobei die innere Oberfläche des Zwischenabschnitts (26a) der Ummantelung (26) eine in Bezug auf die Zentralachse (22) des Befestigungsstutzens (20) radial gemessene Abmessung aufweist, die größer ist als eine in Bezug auf die Längsachse (4) radial gemessene maximale äußere Abmessung der Einfassung (2).

11. Spender gemäß Anspruch 9 oder 10, wobei der Hals (6) derart ausgebildet ist, dass die Abgabevorrichtung (7) unter Reibung in das Innere des Halses (6) eingedrückt werden kann.

12. Spender nach irgendeinem der Ansprüche 9 bis 11, wobei sich die Abgabevorrichtung (7) in das Innere des Halses (6) erstreckt, wobei die Scheibe (25) auf der Einfassung (2) aufliegt, wobei die Ummantelung (26) gänzlich die Einfassung (2) aufnimmt, wobei das Stützlager (21) gänzlich den Befestigungsstutzen (20) aufnimmt, wobei der Endabschnitt (26b) der Ummantelung (26) derart im verformten Zustand vorliegt, dass wenigstes ein Teil des Endabschnitts (26b) unterhalb der Einfassung (2) angeordnet ist.

13. Verfahren zum Zusammenbau eines Spenders gemäß Anspruch 12, wobei das Montageverfahren, ausgehend von einem Behälter (3), umfassend einen röhrenförmigen Hals (6) entsprechend einer Längsachse (4), bei dem ein freies Ende mit einer Einfassung (2) versehen ist, die in Bezug auf die Längsachse (4) radial vorspringt, und einem Abgabesystem gemäß irgendeinem der Ansprüche 5 bis 8, folgende Schritte vorsieht:
- Anordnen des Abgabesystems auf dem Hals derart, dass sich die Zentralachse (22) des Befestigungsstutzens (20) in etwa coaxial zur Längsachse (4) des Halses (6) erstreckt, wobei sich die Abgabevorrichtung (7) in das Innere des Halses (6) erstreckt, wobei die Scheibe (25) auf der Einfassung (2) aufliegt, wobei die Ummantelung (26) gänzlich die Einfassung (2) aufnimmt, wobei das Stützlager (21) zum Teil oberhalb des Endabschnitts (26b) der Ummantelung (26) unter Reibung auf die äußere Oberfläche des Kranzes (27) aufgedrückt ist, wobei der Endabschnitt (26b) im freien Zustand vorliegt,
- Ausüben einer äußeren Belastung entsprechend der Längsachse (4) auf das Stützlager (21) in Richtung des Halses (6) derart, dass das Stützlager (21) in Bezug auf den Befestigungsstutzen (20) verschoben wird, bis er vollständig den Befestigungsstutzen (20) aufnimmt, wobei das Stützlager (21) ein Übergehen des Endabschnitts (26b) der Ummantelung (26) vom freien Zustand in den verformten Zustand bewirkt.
